# EUROPÄISCHE PATENTSCHRIFT

(11) **EP 3 180 161 B1**
(45) Veröffentlichungstag und Bekanntmachung des Hinweises auf die Patenterteilung: **31.01.2018**
(21) Anmeldenummer: 15728749.1
(22) Anmeldetag: 21.05.2015
(51) Int. Cl.: B24B 13/005, B24B 9/14

(54) **EINSCHLEIFPAD MIT UNTERSCHIEDLICHEN KLEBEZONEN**
GRINDING PAD HAVING DIFFERENT ADHESION ZONES
DISQUE DE RODAGE MUNI DE DIFFÉRENTES ZONES ADHÉSIVE

(30) Priorität: 13.08.2014 DE 102014012025
(43) Veröffentlichungstag der Anmeldung: 21.06.2017
(73) Patentinhaber: Rodenstock GmbH, 80687 München (DE)
(72) Erfinder: JUNG, Stefan, 82069 Hohenschäftlarn (DE); VÖGT, Michael, 82205 Gilching (DE)
(74) Vertreter: Müller-Boré & Partner Patentanwälte PartG mbB
(86) Internationale Anmeldenummer: PCT/EP2015/001040
(87) Internationale Veröffentlichungsnummer: WO 2016/023602

(56) Entgegenhaltungen:
- EP-A1- 0 615 814
- EP-A1- 1 935 565
- WO-A1-2005/120774
- US-A1- 2007 105 490
- US-A1- 2008 274 672

## Beschreibung

Die vorliegende Erfindung betrifft ein Einschleifpad zum lösbaren Verbinden eines einzuschleifenden Materialrohlings mit einer Haltevorrichtung.

Im Bereich der optischen Linsen, insbesondere von optischen Linsen für Sehhilfen (Brillengläser), ist es üblicherweise erforderlich, die Rohform der optischen Linsen nach ihrer Herstellung an ihren Rändern zu schleifen, um sie beispielsweise an verschiedenartig geformte Brillenfassungen anzupassen. Dieser Schleifvorgang wird als Einschleifen bezeichnet.

Für dieses Einschleifen werden sogenannte Randbearbeitungs- oder Einschleifgeräte verwendet, die häufig automatisiert sind. Beispiele für derartige Geräte sind das Modell E.3 von Weco (erhältlich von Buchmann Deutschland GmbH, Neuss, Deutschland) und die Modelle SE9090, ME 1200 und LE 9000 von Nidek Co., Ltd., Japan. Zum festen Halten der optischen Linse innerhalb des Einschleifgeräts, so dass die optische Linse mit einer Schleifeinrichtung bearbeitet werden kann, wird die optische Linse vor der Bearbeitung aufgeblockt. Beim Aufblocken wird die optische Linse lösbar mit einem Blockerstück verbunden, so dass eine optische Linse-Blockerstück-Einheit erhalten wird, die dann in das Einschleifgerät eingesetzt wird. Das Blockerstück ist üblicherweise aus Kunststoff hergestellt und wird über ein sogenanntes Einschleifpad mit einer Oberfläche der optischen Linse verbunden.

Einschleifpads bestehen herkömmlich aus einer polymeren Trägerschicht, die beidseitig mit Haftmitteln beschichtet ist, so dass eine lösbare Verbindung sowohl mit dem Blockerstück als auch mit der optischen Linse hergestellt werden kann. Da das Blockerstück und die optische Linse aus unterschiedlichen Materialien bestehen, werden für das Kleben des Blockerstücks und der optischen Linse unterschiedliche Haftmittel verwendet, die jeweils für eine Haftung an dem Blockerstück und der optischen Linse optimiert sind.

Dabei ist es einerseits von Bedeutung, dass das Einschleifpad eine für das Einschleifen ausreichende Haftung zwischen dem Einschleifpad und der optischen Linse bzw. dem Blockerstück bereitstellt, so dass sich diese während des Transports zum Einschleifgerät und bei der maschinellen Handhabung im Einschleifgerät sowie beim Schleifvorgang selbst nicht von dem Einschleifpad lösen. Andererseits ist es erforderlich, ein Verdrehen (Torsion) und Verschieben (auf der Achse) der optischen Linse in Bezug auf das Einschleifpad aufgrund der beim Einschleifvorgang auftretenden Scherkräfte zu verhindern, da ansonsten Einschleiffehler entstehen können, die zu einem vermehrten Anfall von Ausschuß führen.

Moderne verspiegelte oder entspiegelte optische Linsen, die als Brillengläser verwendet werden, sind üblicherweise mit silylierten perfluorierten Polyetherverbindungen beschichtet. Dadurch wird auf den optischen Linsen eine sehr glatte Oberfläche ausgebildet, die ein sehr hohes Gleitvermögen bereitstellt.

Wenn solche beschichteten optischen Linsen eingeschliffen werden sollen, tritt aufgrund dieses hohen Gleitvermögens insbesondere das Problem des Verdrehens und Verschiebens der optischen Linsen in Bezug auf das Einschleifpad auf.

Bisher wurden als Maßnahme gegen ein solches Verdrehen sogenannte Anti-Slip-Folien zwischen einem herkömmlichen Einschleifpad und der optischen Linse eingesetzt. Die Anti-Slip-Folien sind flächenmäßig größer als das Einschleifpad und dienen zur Haftungsverbesserung. Derartige Folien weisen jedoch den Nachteil auf, dass sie aufgrund einer zusätzlichen Scherfläche eine weitere Möglichkeit zum Verdrehen und Verschieben zwischen dem Einschleifpad und der Linsenoberfläche bereitstellen.

Ferner sind Einschleifpads, die für beschichtete optische Linsen verwendbar sind, bekannt und beispielsweise in US 2008/0274672 A1 und EP 1 935 565 A1 beschrieben.

US 2008/0274672 A1 offenbart ein ophthalmisches Blockpad, das eine Schaumschicht, eine Filmschicht, die auf der Schaumschicht angeordnet ist und die Schaumschicht direkt kontaktiert, wobei die Filmschicht eine Zugfestigkeit von mindestens etwa 172 MPa aufweist, und eine Haftmittelschicht aufweist, die auf der Filmschicht angeordnet ist.

Werden wie in US 2008/0274672 A1 beschrieben die Klebeflächen zur Linsenseite hin auf eine bessere Adhäsion hin optimiert, verschlechtert dies jedoch stets die Torsionseigenschaften.

EP 1 935 565 A1 offenbart ein Einschleifpad zum lösbaren Verbinden eines einzuschleifenden Materialrohlings mit einer Haltevorrichtung, wobei das Einschleifpad eine polymere Trägerschicht und Haftmittelbeschichtungen aufweist, die auf beiden Seiten der polymeren Trägerschicht aufgebracht sind, wobei die eine Seite der polymeren Trägerschicht, die mit der Haltevorrichtung verbunden werden soll, eine Haftmittelbeschichtung aufweist, die aus einem ersten Haftmittel ausgebildet ist, und die andere Seite der polymeren Trägerschicht, die mit dem Materialrohling verbunden werden soll, eine Haftmittelbeschichtung aufweist, die aus einem zweiten Haftmittel ausgebildet ist.

Es ist daher eine Aufgabe der vorliegenden Erfindung, die oben angegebenen Nachteile von Einschleifpads für beschichtete optische Linsen zu überwinden. Insbesondere ist es eine Aufgabe der vorliegenden Erfindung, Einschleifpads für das Einschleifen von Materialrohlingen mit sehr glatten Oberflächen, die ein sehr hohes Gleitvermögen aufweisen, insbesondere von beschichteten optischen Linsen, bereitzustellen.

Diese Aufgabe wird durch den Gegenstand des Anspruchs 1 gelöst. Vorteilhafte Ausführungsformen sind Gegenstand der Unteransprüche.

Insbesondere betrifft die vorliegende Erfindung ein Einschleifpad zum lösbaren Verbinden eines einzuschleifenden Materialrohlings mit einer Haltevorrichtung, wobei das Einschleifpad eine polymere Trägerschicht und Haftmittelbeschichtungen aufweist, die auf beiden Seiten der polymeren Trägerschicht aufgebracht sind, wobei die eine Seite der polymeren Trägerschicht, die mit der Haltevorrichtung verbunden werden soll, eine Haftmittelbeschichtung aufweist, die aus einem ersten Haftmittel ausgebildet ist, und die andere Seite der polymeren Trägerschicht, die mit dem Materialrohling verbunden werden soll, eine Haftmittelbeschichtung aufweist, die aus einem zweiten und einem dritten Haftmittel ausgebildet ist, die voneinander verschieden sind, derart, dass das zweite Haftmittel ein Adhäsionsvermögen an dem Materialrohling bereitstellt und das dritte Haftmittel ein Haftmittel ist, das ein Verdrehen der polymeren Trägerschicht bezüglich des Materialrohlings einschränkt, wobei das zweite Haftmittel und das dritte Haftmittel in getrennten Bereichen auf der anderen Seite der polymeren Trägerschicht aufgebracht sind.

Es wurde überraschend gefunden, dass durch die Schaffung eines Einschleifpads, bei dem auf der Seite der polymeren Trägerschicht, die mit dem Materialrohling, wie z.B. einer beschichteten optischen Linse, verbunden werden soll, eine Haftmittelbeschichtung bereitgestellt ist, die aus einem zweiten und einem dritten Haftmittel ausgebildet ist, die voneinander verschieden sind, derart, dass das zweite Haftmittel ein Adhäsionsvermögen an dem Materialrohling bereitstellt und das dritte Haftmittel ein Haftmittel ist, das ein Verdrehen und Verschieben der polymeren Trägerschicht bezüglich des Materialrohlings einschränkt, wobei das zweite Haftmittel und das dritte Haftmittel in getrennten Bereichen auf der anderen Seite der polymeren Trägerschicht aufgebracht sind, die Probleme von bekannten Einschleifpads beseitigt werden können.

Mit dem erfindungsgemäßen Einschleifpad ist es somit möglich, Materialrohlinge mit sehr glatten Oberflächen, die ein sehr hohes Gleitvermögen aufweisen, insbesondere beschichtete optische Linsen, in Einschleifgeräten im aufgeblockten Zustand einzuschleifen, ohne dass durch ein Verdrehen der Materialrohlinge in Bezug auf das Einschleifpad Ausschuß erzeugt wird.

Als das vorstehend genannte erste Haftmittel kann dabei jedwedes Haftmittel verwendet werden, das dem Fachmann herkömmlich zum Anbringen eines Blockerstücks an einem Einschleifpad bekannt ist.

Ferner sind dem Fachmann Haftmittel bekannt, die als das zweite Haftmittel und das dritte Haftmittel verwendet werden können, wobei das zweite Haftmittel insbesondere ein Adhäsionsvermögen an dem Materialrohling bereitstellen muss und das dritte Haftmittel dazu in der Lage sein muss, ein Verdrehen der polymeren Trägerschicht bezüglich des Materialrohlings einzuschränken, vorzugsweise zu verhindern.

Das erste, das zweite und das dritte Haftmittel sind unabhängig vorzugsweise aus druckempfindlichen Haftmitteln ausgewählt, die jeweils die geeigneten Hafteigenschaften bereitstellen, d.h. ein geeignetes Adhäsionsvermögen und ein geeignetes Vermögen zum Verhindern einer Torsion.

Die druckempfindlichen Haftmittel werden dabei vorzugsweise aus Copolymeren ausgewählt, die Reaktionsprodukte der Polymerisation von mindestens einem A-Monomer und mindestens einem B-Monomer sind, wobei das A-Monomer ein polymerisierbares Monomer ist, das einen Acrylat- oder Methacrylatester eines nicht-tertiären Alkohols oder eines Gemischs von nicht-tertiären Alkoholen umfasst, wobei die Alkohole 1 bis 14 Kohlenstoffatome und vorzugsweise durchschnittlich 4 bis 12 Kohlenstoffatome aufweisen. Das B-Monomer ist eine ethylenisch ungesättigte Verbindung und dabei kann es sich vorzugsweise um Acrylsäure, Methacrylsäure, Itaconsäure, Acrylamid, Methacrylamid, Acrylnitril, Methacrylnitril, Vinylacetat, N-Vinylpyrrolidon oder Kombinationen davon handeln. Das A-Monomer trägt zu den viskoelastischen Eigenschaften des druckempfindlichen Haftmittelcopolymers bei. Nicht-beschränkende Beispiele für solche A-Monomere umfassen die Ester von Acrylsäure oder Methacrylsäure mit einem nicht-tertiären Alkohol, wie z.B. 1-Butanol, 1-Pentanol, 2-Pentanol, 3-Pentanol, 2-Methyl-1-butanol, 1-Methyl-1-butanol, 1-Methyl-1-pentanol, 2-Methyl-1-pentanol, 3-Methyl-1-pentanol, 2-Ethyl-1-butanol, 2-Ethyl-1-hexanol, 3,5,5-Trimethyl-1-hexanol, 3-Heptanol, 2-Octanol, 1-Decanol, 1-Dodecanol und dergleichen. Solche monomeren Acryl- oder Methacrylsäureester sind bekannt und viele sind handelsüblich. Das B-Monomer ist eine ethylenisch ungesättigte Verbindung, die mit dem A-Monomer copolymerisiert wird, um die physikalischen Eigenschaften des resultierenden druckempfindlichen Haftmittelcopolymers zu beeinflussen. Im Allgemeinen wird das Vorliegen des B-Monomers die Flexibilität des resultierenden druckempfindlichen Haftmittelcopolymers vermindern. Das Gewichtsprozentverhältnis von A-Monomer:B-Monomer liegt dabei vorzugsweise im Bereich von etwa 85:15 bis etwa 98:2 und insbesondere von etwa 90:10 bis etwa 97:3. Alternative druckempfindliche Haftmittel, die für den vorliegenden Zweck geeignet sind, umfassen z.B. druckempfindliche Haftmittel auf Kraton®-Basis, die als Kraton-Copolymere von Kraton Performance Polymers, Inc., USA, erhältlich sind.

Gemäß einer bevorzugten Ausführungsform der vorliegenden Erfindung ist die polymere Trägerschicht aus einem Polymer ausgebildet, das aus der Gruppe, bestehend aus Polyolefin, wie z.B. Polyethylen oder Polypropylen, Polyester, wie z.B. Polyethylenterephthalat, Polyamid, Polystyrol, Polycarbonat, Polyurethan, Polyvinylacetat, Ethylenvinylacetat, ABS, Polycarbonat, Polyimid, Acetat, Epoxypolymeren, Polyvinylalkohol, Polyvinylchlorid, Polyvinylidenchlorid, Polyvinylidenfluorid, Polyaramid, Polysulfon, Polytetrafluorethylen, Copolymeren oder Gemischen davon, sowie Elastomeren, ausgewählt ist.

Besonders bevorzugt ist die polymere Trägerschicht aus Polyethylen oder Polypropylen ausgebildet.

Gemäß einer weiteren bevorzugten Ausführungsform der vorliegenden Erfindung nimmt der Bereich, auf dem das zweite Haftmittel aufgebracht ist, 5 % bis 50 % (mehr bevorzugt 5 % bis 40 %, noch mehr bevorzugt 10 % bis 30 %, insbesondere 10 % bis 20 %) der Gesamtfläche der anderen Seite der polymeren Trägerschicht ein, und der Bereich, auf dem das dritte Haftmittel aufgebracht ist, nimmt 95 % bis 50 % (mehr bevorzugt 95 % bis 60 %, noch mehr bevorzugt 90 % bis 70 %, insbesondere 90 % bis 80 %) der Gesamtfläche der anderen Seite der polymeren Trägerschicht ein.

Gemäß einer weiteren bevorzugten Ausführungsform der vorliegenden Erfindung ist
a) das zweite Haftmittel auf einem radial inneren Bereich der polymeren Trägerschicht aufgebracht und das dritte Haftmittel ist auf einem radial äußeren Bereich der polymeren Trägerschicht auswärts von dem radial inneren Bereich aufgebracht (vgl. Fig. 3a)), oder ist
b) das zweite Haftmittel auf einem radial inneren Bereich und einem radial äußeren Bereich der polymeren Trägerschicht auswärts von dem radial inneren Bereich aufgebracht, und das dritte Haftmittel ist auf einem Bereich zwischen dem radial inneren Bereich und dem radial äußeren Bereich auf der polymeren Trägerschicht aufgebracht (vgl. Fig. 3b)), oder ist
c) das dritte Haftmittel auf einem radial inneren Bereich der polymeren Trägerschicht aufgebracht ist und das zweite Haftmittel ist auf einem radial äußeren Bereich der polymeren Trägerschicht auswärts von dem radial inneren Bereich aufgebracht (vgl. Fig. 3c)), oder ist
d) das zweite Haftmittel ausgehend vom radialen Zentrum des Einschleifpads in radial speichenartig angeordneten, beabstandeten Streifen auf der polymeren Trägerschicht aufgebracht und das dritte Haftmittel ist auf dem Bereich zwischen den radial speichenartig angeordneten, beabstandeten Streifen auf der polymeren Trägerschicht aufgebracht (vgl. Fig. 3d)), oder ist
e) das zweite Haftmittel ausgehend vom radialen Zentrum des Einschleifpads in radial speichenartig angeordneten, beabstandeten Streifen sowie auf einem radial äußeren Bereich auf der polymeren Trägerschicht aufgebracht und das dritte Haftmittel ist auf dem Bereich zwischen den radial speichenartig angeordneten, beabstandeten Streifen und dem radial äußeren Bereich auf der polymeren Trägerschicht aufgebracht (vgl. Fig. 3e)), oder ist
f) das zweite Haftmittel in beabstandeten parallelen Streifen auf der polymeren Trägerschicht aufgebracht und das dritte Haftmittel ist in dem Bereich zwischen den beabstandeten parallelen Streifen auf der polymeren Trägerschicht aufgebracht (vgl. Fig. 3f)).

Es ist zu beachten, dass die vorliegende Erfindung nicht auf die vorstehend genannten Ausführungsformen für die Anordnung der Bereiche, auf denen das zweite und dritte Haftmittel aufgebracht sind, beschränkt ist. Vielmehr sollen diese Ausführungsformen lediglich Beispiele dafür darstellen, wie die Bereiche angeordnet werden können und die vorliegende Erfindung kann auch mit anderen Anordnungen der Bereiche, auf denen das zweite und dritte Haftmittel aufgebracht sind, ausgeführt werden.

Gemäß weiteren bevorzugten Ausführungsformen der vorliegenden Erfindung weist die polymere Trägerschicht eine Dicke in einem Bereich von 0,1 mm bis 4 mm, mehr bevorzugt von 0,2 mm bis 3 mm, insbesondere von 0,3 mm bis 2 mm auf.

Gemäß weiteren bevorzugten Ausführungsformen der vorliegenden Erfindung weisen die Haftmittelbeschichtungen unabhängig eine Dicke von 2 bis 50 µm, mehr bevorzugt von 5 bis 40 µm, insbesondere von 10 bis 30 µm auf.

Gemäß weiteren bevorzugten Ausführungsformen der vorliegenden Erfindung ist das Einschleifpad kreisscheibenförmig oder oval. Ferner kann das Einschleifpad im radialen Zentrum vorzugsweise ein Loch aufweisen, das zur Zentrierung des Einschleifpads beim manuellen Anbringen des Einschleifpads dient.

### Kurze Beschreibung der Zeichnungen

- Figur 1: zeigt eine Querschnittsansicht eines beispielhaften Einschleifpads zusammen mit einem Blockerstück und einer beschichteten optischen Linse, die damit verbunden sind,
- Figur 2: zeigt eine Draufsicht auf die Haftmittelbeschichtung eines beispielhaften Einschleifpads, die zum Verbinden mit einem Blockerstück dient, und
- Figuren 3a) bis f): zeigen Draufsichten auf verschiedene Ausführungsformen von Haftmittelbeschichtungen (insbesondere von verschiedenen Beispielen zur Anordnung des zweiten Haftmittels und des dritten Haftmittels) des beispielhaften Einschleifpads von Figur 2, die zum Verbinden mit einer optischen Linse dienen.

Nachstehend wird eine Ausführungsform der vorliegenden Erfindung unter Bezugnahme auf die Zeichnungen detaillierter beschrieben.

### Beispiel

Die Figur 1 zeigt eine Querschnittsansicht eines beispielhaften Einschleifpads 1 zusammen mit einem Blockerstück 6 als Beispiel für eine Haltevorrichtung und einer in der vorstehend genannten Weise beschichteten optischen Linse 7 als Beispiel für einen einzuschleifenden Materialrohling, die lösbar mit dem Einschleifpad 1 verbunden sind.

Wie es aus der Figur 1 ersichtlich ist, ist das Blockerstück 6 durch die Haftmittelbeschichtung 3 an dem Einschleifpad 1 angebracht. Da das Blockerstück 6 aus einem dafür üblichen Kunststoffmaterial hergestellt ist, das keine besondere Anforderungen an das Haftmittel stellt, kann für das Haftmittel in der Haftmittelbeschichtung 3 ein für diesen Zweck übliches Haftmittel eingesetzt werden, das vom Fachmann zweckmäßig ausgewählt werden kann. Gemäß der Figur 2 ist die Haftmittelbeschichtung 3 vollflächig auf der einen Seite der polymeren Trägerschicht 2 aufgebracht, so dass die größtmögliche Kontaktfläche mit dem Blockerstück 6 hergestellt und somit die größtmögliche Haftfestigkeit erreicht wird. Je nach dem verwendeten Haftmittel für die Haftmittelbeschichtung 3 ist es jedoch auch denkbar, nur einen Teil der einen Seite der polymeren Trägerschicht 2 mit dem Haftmittel zu beschichten, z.B. in der Form von verteilten Punkten bzw. Flecken oder Streifen des Haftmittels.

Ferner ist die optische Linse 7 durch die Haftmittelbeschichtung 5 an dem Einschleifpad 1 angebracht. Gemäß der Figur 3a) sind beispielhaft der radial innere Bereich 5a und der radial äußere Bereich 5b der Haftmittelbeschichtung 5 als konzentrische Ringe ausgebildet, wobei im radialen Zentrum des Einschleifpads 1 ein Loch 4 ausgebildet ist.

Der radial innere Bereich 5a ist dabei mit einem Haftmittel versehen, das ein besonders gutes Adhäsionsvermögen an der beschichteten optischen Linse 7 aufweist. Der radial äußere Bereich 5b ist dagegen mit einem Haftmittel beschichtet, das hinsichtlich der Verhinderung eines Verdrehens der beschichteten optischen Linse 7 optimiert ist, so dass in der Kombination sowohl eine hervorragende Adhäsion der beschichteten optischen Linse 7 erhalten wird als auch ein Verdrehen derselben weitestgehend eingeschränkt bzw. sogar vollständig verhindert wird.

Die in der Figur 1 dargestellte Kombination aus Einschleifpad 1, Blockerstück 6 und optischer Linse 7 wurde in ein Einschleifgerät E.3 von Weco eingesetzt und ein Randschleifvorgang wurde durchgeführt. Es zeigte sich, dass die beschichtete optische Linse 7 derart an dem Einschleifpad 1 haftete, dass neben einer hervorragenden Adhäsion auch keinerlei Probleme bezüglich eines Verdrehens der optischen Linse 7 an dem Einschleifpad 1 auftraten.

Die neuartige Konfiguration von Haftmitteln auf der Materialrohlingseite des Einschleifpads beseitigt somit die Probleme von Einschleifpads des Standes der Technik hinsichtlich des Verdrehens des einzuschleifenden Materialrohlings beim Einschleifvorgang.

### Bezugszeichenliste

- 1: Einschleifpad
- 2: Polymere Trägerschicht
- 3: Haftmittelbeschichtung
- 4: Loch
- 5: Haftmittelbeschichtung
- 5a, 5c, 5d, 5e: Bereich, auf dem das zweite Haftmittel aufgebracht ist
- 5b: Bereich, auf dem das dritte Haftmittel aufgebracht ist
- 6: Haltevorrichtung bzw. Blockerstück
- 7: Materialrohling bzw. optische Linse

## Patentansprüche

1. Einschleifpad (1) zum lösbaren Verbinden eines einzuschleifenden Materialrohlings (7) mit einer Haltevorrichtung (6),
wobei das Einschleifpad (1) eine polymere Trägerschicht (2) und Haftmittelbeschichtungen (3, 5) aufweist, die auf beiden Seiten der polymeren Trägerschicht (2) aufgebracht sind, wobei
die eine Seite der polymeren Trägerschicht (2), die mit der Haltevorrichtung (6) verbunden werden soll, eine Haftmittelbeschichtung (3) aufweist, die aus einem ersten Haftmittel ausgebildet ist,
**dadurch gekennzeichnet, dass**
die andere Seite der polymeren Trägerschicht (2), die mit dem Materialrohling (7) verbunden werden soll, eine Haftmittelbeschichtung (5) aufweist, die aus einem zweiten und einem dritten Haftmittel ausgebildet ist, die voneinander verschieden sind, derart, dass das zweite Haftmittel ein Adhäsionsvermögen an dem Materialrohling (7) bereitstellt und das dritte Haftmittel ein Haftmittel ist, das ein Verdrehen oder Verschieben der polymeren Trägerschicht (2) bezüglich des Materialrohlings (7) einschränkt, wobei das zweite Haftmittel und das dritte Haftmittel in getrennten Bereichen (5a, 5c, 5d, 5e; 5b) auf der anderen Seite der polymeren Trägerschicht (2) aufgebracht sind.

2. Einschleifpad (1) nach Anspruch 1, bei dem die polymere Trägerschicht (2) aus einem Polymer ausgebildet ist, das aus der Gruppe, bestehend aus Polyolefin, Polyester, Polyamid, Polystyrol, Polycarbonat, Polyurethan, Polyvinylacetat, Ethylenvinylacetat, ABS, Polycarbonat, Polyimid, Acetat, Epoxypolymeren, Polyvinylalkohol, Polyvinylchlorid, Polyvinylidenchlorid, Polyvinylidenfluorid, Polyaramid, Polysulfon, Polytetrafluorethylen, Copolymeren oder Gemischen davon, sowie Elastomeren, ausgewählt ist.

3. Einschleifpad (1) nach Anspruch 1 oder 2, bei dem das erste, das zweite und das dritte Haftmittel unabhängig aus druckempfindlichen Copolymer-Haftmitteln ausgewählt sind, die Reaktionsprodukte der Polymerisation von mindestens einem A-Monomer und mindestens einem B-Monomer sind, wobei das A-Monomer ein polymerisierbares Monomer ist, das einen Acrylat- oder Methacrylatester eines nicht-tertiären Alkohols oder eines Gemischs von nicht-tertiären Alkoholen umfasst, und das B-Monomer eine ethylenisch ungesättigte Verbindung ist.

4. Einschleifpad (1) nach einem der Ansprüche 1 bis 3, bei dem der Bereich (5a, 5c, 5d, 5e), auf dem das zweite Haftmittel aufgebracht ist, 5 % bis 50 % der Gesamtfläche der anderen Seite der polymeren Trägerschicht (2) einnimmt, und der Bereich (5b), auf dem das dritte Haftmittel aufgebracht ist, 95 % bis 50 % der Gesamtfläche der anderen Seite der polymeren Trägerschicht (2) einnimmt.

5. Einschleifpad (1) nach einem der Ansprüche 1 bis 3, bei dem der Bereich (5a, 5c, 5d, 5e), auf dem das zweite Haftmittel aufgebracht ist, 5 % bis 40 % der Gesamtfläche der anderen Seite der polymeren Trägerschicht (2) einnimmt, und der Bereich (5b), auf dem das dritte Haftmittel aufgebracht ist, 95 % bis 60 % der Gesamtfläche der anderen Seite der polymeren Trägerschicht (2) einnimmt.

6. Einschleifpad (1) nach einem der Ansprüche 1 bis 3, bei dem der Bereich (5a, 5c, 5d, 5e), auf dem das zweite Haftmittel aufgebracht ist, 10 % bis 30 % der Gesamtfläche der anderen Seite der polymeren Trägerschicht (2) einnimmt, und der Bereich (5b), auf dem das dritte Haftmittel aufgebracht ist, 90 % bis 70 % der Gesamtfläche der anderen Seite der polymeren Trägerschicht (2) einnimmt.

7. Einschleifpad (1) nach einem der Ansprüche 1 bis 3, bei dem der Bereich (5a, 5c, 5d, 5e), auf dem das zweite Haftmittel aufgebracht ist, 10 % bis 20 % der Gesamtfläche der anderen Seite der polymeren Trägerschicht (2) einnimmt, und der Bereich (5b), auf dem das dritte Haftmittel aufgebracht ist, 90 % bis 80 % der Gesamtfläche der anderen Seite der polymeren Trägerschicht (2) einnimmt.

8. Einschleifpad (1) nach einem der Ansprüche 1 bis 7, bei dem
a) das zweite Haftmittel auf einem radial inneren Bereich (5a) der polymeren Trägerschicht (2) aufgebracht ist und das dritte Haftmittel auf einem radial äußeren Bereich (5b) der polymeren Trägerschicht (2) auswärts von dem radial inneren Bereich (5a) aufgebracht ist, oder
b) das zweite Haftmittel auf einem radial inneren Bereich (5a) und einem radial äußeren Bereich (5c) der polymeren Trägerschicht (2) auswärts von dem radial inneren Bereich (5a) aufgebracht ist, und das dritte Haftmittel auf einem Bereich (5b) zwischen dem radial inneren Bereich (5a) und dem radial äußeren Bereich (5c) auf der polymeren Trägerschicht (2) aufgebracht ist, oder
c) das dritte Haftmittel auf einem radial inneren Bereich (5b) der polymeren Trägerschicht (2) aufgebracht ist und das zweite Haftmittel auf einem radial äußeren Bereich (5e) der polymeren Trägerschicht (2) auswärts von dem radial inneren Bereich (5b) aufgebracht ist, oder
d) das zweite Haftmittel ausgehend vom radialen Zentrum des Einschleifpads (1) in radial speichenartig angeordneten, beabstandeten Streifen (5d) auf der polymeren Trägerschicht (2) aufgebracht ist und das dritte Haftmittel auf dem Bereich (5b) zwischen den radial speichenartig angeordneten, beabstandeten Streifen (5d) auf der polymeren Trägerschicht (2) aufgebracht ist, oder
e) das zweite Haftmittel ausgehend vom radialen Zentrum des Einschleifpads (1) in radial speichenartig angeordneten, beabstandeten Streifen (5d) sowie auf einem radial äußeren Bereich (5c) auf der polymeren Trägerschicht (2) aufgebracht ist und das dritte Haftmittel auf dem Bereich (5b) zwischen den radial speichenartig angeordneten, beabstandeten Streifen (5d) und dem radial äußeren Bereich (5c) auf der polymeren Trägerschicht (2) aufgebracht ist, oder
f) das zweite Haftmittel in beabstandeten parallelen Streifen (5e) auf der polymeren Trägerschicht (2) aufgebracht ist und das dritte Haftmittel in dem Bereich (5b) zwischen den beabstandeten parallelen Streifen (5e) auf der polymeren Trägerschicht (2) aufgebracht ist.

9. Einschleifpad (1) nach einem der Ansprüche 1 bis 8, bei dem die polymere Trägerschicht (2) eine Dicke in einem Bereich von 0,1 mm bis 4 mm aufweist.

10. Einschleifpad (1) nach einem der Ansprüche 1 bis 9, bei dem die Haftmittelbeschichtungen (3, 5) unabhängig eine Dicke von 2 bis 50 µm aufweisen.

11. Einschleifpad (1) nach einem der Ansprüche 1 bis 10, wobei das Einschleifpad (1) kreisscheibenförmig oder oval ist.

12. Einschleifpad (1) nach einem der Ansprüche 1 bis 11, wobei das Einschleifpad (1) im radialen Zentrum ein Loch (4) aufweist.

## Claims

1. Grinding pad (1) for detachable connection of a material blank (7) which is to be ground to a retaining device (6),
the grinding pad (1) having a polymer carrier layer (2) and adhesive coatings (3, 5) which are applied on both sides of the polymer carrier layer (2),
the one side of the polymer carrier layer (2) which is intended to be connected to the retaining device (6) having an adhesive coating (3), which is formed from a first adhesive,
**characterised in that**
the other side of the polymer carrier layer (2) which is intended to be connected to the material blank (7) has an adhesive coating (5), which is formed from a second and a third adhesive which are different from each other, such that the second adhesive provides an adhesion capacity to the material blank (7) and the third adhesive is an adhesive which restricts distortion or displacement of the polymer carrier layer (2) relative to the material blank (7), the second adhesive and the third adhesive being applied in separate regions (5a, 5c, 5d, 5e; 5b) on the other side of the polymer carrier layer (2).

2. Grinding pad (1) according to claim 1, in which the polymer carrier layer (2) is formed from a polymer which is selected from the group consisting of polyolefin, polyester, polyamide, polystyrene, polycarbonate, polyurethane, polyvinyl acetate, ethylene vinyl acetate, ABS, polycarbonate, polyimide, acetate, epoxy polymers, polyvinyl alcohol, polyvinyl chloride, polyvinylidene chloride, polyvinylidene fluoride, polyaramide, polysulphone, polytetrafluoroethylene, copolymers or mixtures thereof, and also elastomers.

3. Grinding pad (1) according to claim 1 or 2, in which the first, the second and the third adhesive are selected independently from pressure-sensitive copolymer adhesives, which are reaction products of the polymerisation of at least one A-monomer and at least one B-monomer, the A-monomer being a polymerisable monomer which includes an acrylate- or methylacrylate ester of a non-tertiary alcohol or a mixture of non-tertiary alcohols and the B-monomer being an ethylenically unsaturated compound.

4. Grinding pad (1) according to one of the claims 1 to 3, in which the region (5a, 5c, 5d, 5e) on which the second adhesive is applied occupies 5% to 50% of the total surface of the other side of the polymer carrier layer (2), and the region (5b) on which the third adhesive is applied occupies 95% to 50% of the total surface of the other side of the polymer carrier layer (2).

5. Grinding pad (1) according to one of the claims 1 to 3, in which the region (5a, 5c, 5d, 5e) on which the second adhesive is applied occupies 5% to 40% of the total surface of the other side of the polymer carrier layer (2), and the region (5b) on which the third adhesive is applied occupies 95% to 60% of the total surface of the other side of the polymer carrier layer (2).

6. Grinding pad (1) according to one of the claims 1 to 3, in which the region (5a, 5c, 5d, 5e) on which the second adhesive is applied occupies 10% to 30% of the total surface of the other side of the polymer carrier layer (2), and the region (5b) on which the third adhesive is applied occupies 90% to 70% of the total surface of the other side of the polymer carrier layer (2).

7. Grinding pad (1) according to one of the claims 1 to 3, in which the region (5a, 5c, 5d, 5e) on which the second adhesive is applied occupies 10% to 20% of the total surface of the other side of the polymer carrier layer (2), and the region (5b) on which the third adhesive is applied occupies 90% to 80% of the total surface of the other side of the polymer carrier layer (2).

8. Grinding pad (1) according to one of the claims 1 to 7, in which
a) the second adhesive is applied on a radially inner region (5a) of the polymer carrier layer (2) and the third adhesive is applied on a radially outer region (5b) of the polymer carrier layer (2) outwards from the radially inner region (5b), or
b) the second adhesive is applied on a radially inner region (5a) and a radially outer region (5c) of the polymer carrier layer (2) outwards from the radially inner region (5a), and the third adhesive is applied on a region (5b) between the radially inner region (5a) and the radially outer region (5c) on the polymer carrier layer (2), or
c) the third adhesive is applied on a radially inner region (5b) of the polymer carrier layer (2) and the second adhesive is applied on a radially outer region (5e) of the polymer carrier layer (2) outwards from the radially inner region (5b), or
d) the second adhesive is applied, starting from the radial centre of the grinding pad (1), in strips (5d), which are disposed radially spoke-like and at a spacing, on the polymer carrier layer (2), and the third adhesive is applied on the region (5b) between the strips (5d), which are disposed radially spoke-like and at a spacing, on the polymer carrier layer (2), or
e) the second adhesive is applied, starting from the radial centre of the grinding pad (1), in strips (5d), which are disposed radially spoke-like and at a spacing, and also on a radially outer region (5c) on the polymer carrier layer (2), and the third adhesive is applied on the region (5b) between the strips (5d), which are disposed radially spoke-like and at a spacing, and the radially outer region (5c) on the polymer carrier layer (2), or
f) the second adhesive is applied in parallel strips (5e), which are at a spacing, on the polymer carrier layer (2), and the third adhesive is applied in the region (5b) between the parallel strips (5e), which are at a spacing, on the polymer carrier layer (2).

9. Grinding pad (1) according to one of the claims 1 to 8, in which the polymer carrier layer (2) has a thickness in a range of 0.1 mm to 4 mm.

10. Grinding pad (1) according to one of the claims 1 to 9, in which the adhesive coatings (3, 5) have independently a thickness of 2 to 50 µm.

11. Grinding pad (1) according to one of the claims 1 to 10, the grinding pad (1) being circular-disc-shaped or oval.

12. Grinding pad (1) according to one of the claims 1 to 11, the grinding pad (1) having a hole (4) in the radial centre.

## Revendications

1. Disque de rodage (1) permettant de relier de façon amovible d'une découpe de matériau (7) à roder et un dispositif de maintien (6),
dans lequel le disque de rodage (1) présente une couche de support polymère (2) et des revêtements d'adhésif (3, 5) appliqués sur les deux côtés de la couche de support polymère (2), dans lequel
le côté de la couche de support polymère (2) destiné à être relié au dispositif de maintien (6) présente un revêtement d'adhésif (3) composé d'un premier adhésif,
**caractérisé en ce que**
l'autre côté de la couche de support polymère (2) destiné à être relié à la découpe de matériau (7) présente un revêtement d'adhésif (5) composé d'un deuxième et d'un troisième adhésif, lesquels diffèrent l'un de l'autre de telle façon que le deuxième adhésif confère un pouvoir adhérent à la découpe de matériau (7) et le troisième adhésif est un adhésif limitant une rotation ou un déplacement de la couche de support polymère (2) par rapport à la découpe de matériau (7), le deuxième adhésif et le troisième adhésif étant appliqués dans des régions séparées (5a, 5c, 5d, 5e ; 5b) sur l'autre côté de la couche de support polymère (2).

2. Disque de rodage (1) selon la revendication 1, dans lequel la couche de support polymère (2) est constituée d'un polymère sélectionné parmi le groupe comprenant les polyoléfines, les polyesters, les polyamides, le polystyrène, le polycarbonate, le polyuréthane, le poly-acétate de vinyle, l'éthylène-acétate de vinyle, l'ABS, le polycarbonate, le polyimide, l'acétate, les polymères epoxy, l'alcool polyvinylique, le chlorure de polyvinyle, le chlorure de polyvinylidène, le fluorure de polyvinylidène, la polyaramide, la polysulfone, le polytétrafluoréthylène, les copolymères ou des mélanges de ceux-ci, tels que des élastomères.

3. Disque de rodage (1) selon la revendication 1 ou 2, dans lequel les premier, deuxième et troisième adhésifs sont sélectionnés indépendamment parmi des adhésifs copolymères sensibles à la pression, lesquels sont des produits de réaction de la polymérisation d'au moins un monomère A et d'au moins un monomère B, où le monomère A est un monomère polymérisable comportant un ester d'acrylate ou de méthacrylate d'un alcool non-tertiaire ou d'un mélange d'alcools non-tertiaires, et le monomètre B est un composé éthyléniquement insaturé.

4. Disque de rodage (1) selon l'une des revendications 1 à 3, dans lequel la région (5a, 5c, 5d, 5e) sur laquelle est appliqué le deuxième adhésif occupe entre 5% et 50% de la surface totale de l'autre côté de la couche de support polymère (2), et la région (5b) sur laquelle est appliqué le troisième adhésif occupe entre 95% et 50% de la surface totale de l'autre côté de la couche de support polymère (2).

5. Disque de rodage (1) selon l'une des revendications 1 à 3, dans lequel la région (5a, 5c, 5d, 5e) sur laquelle est appliqué le deuxième adhésif occupe entre 5% et 40% de la surface totale de l'autre côté de la couche de support polymère (2), et la région (5b) sur laquelle est appliqué le troisième adhésif occupe entre 95% et 60% de la surface totale de l'autre côté de la couche de support polymère (2).

6. Disque de rodage (1) selon l'une des revendications 1 à 3, dans lequel la région (5a, 5c, 5d, 5e) sur laquelle est appliqué le deuxième adhésif occupe entre 10% et 30% de la surface totale de l'autre côté de la couche de support polymère (2), et la région (5b) sur laquelle est appliqué le troisième adhésif occupe entre 90% et 70% de la surface totale de l'autre côté de la couche de support polymère (2).

7. Disque de rodage (1) selon l'une des revendications 1 à 3, dans lequel la région (5a, 5c, 5d, 5e) sur laquelle est appliqué le deuxième adhésif occupe entre 10% et 20% de la surface totale de l'autre côté de la couche de support polymère (2), et la région (5b) sur laquelle est appliqué le troisième adhésif occupe entre 90% et 80% de la surface totale de l'autre côté de la couche de support polymère (2).

8. Disque de rodage (1) selon l'une des revendications 1 à 7, dans lequel
a) le deuxième adhésif est appliqué sur une région radialement intérieure (5a) de la couche de support polymère (2) et le troisième adhésif est appliqué sur une région radialement extérieure (5b) de la couche de support polymère (2) vers l'extérieur de la région radialement intérieure (5a), ou
b) le deuxième adhésif est appliqué sur une région radialement intérieure (5a) et une région radialement extérieure (5c) de la couche de support polymère (2) vers l'extérieur de la région radialement intérieure (5a), et le troisième adhésif est appliqué sur une région (5b) située entre la région radialement intérieure (5a) et la région radialement extérieure (5c) sur la couche de support polymère (2), ou
c) le troisième adhésif est appliqué sur une région radialement intérieure (5b) de la couche de support polymère (2) et le deuxième adhésif est appliqué sur une région radialement extérieure (5e) de la couche de support polymère (2) vers l'extérieur de la région radialement intérieure (5b), ou
d) le deuxième adhésif est appliqué à partir du centre radial du disque de rodage (1) en bandes espacées (5d) disposées radialement à la façon de rayons sur la couche de support polymère (2) et le troisième adhésif est appliqué sur la région (5b) située entre les bandes espacées (5d) disposées radialement à la façon de rayons sur la couche de support polymère (2), ou
e) le deuxième adhésif est appliqué à partir du centre radial du disque de rodage (1) en bandes espacées (5d) disposées radialement à la façon de rayons ainsi que sur une région radialement extérieure (5c) sur la couche de support polymère (2) et le troisième adhésif est appliqué sur la région (5b) située entre les bandes espacées (5d) disposées radialement à la façon de rayons et la région radialement extérieure (5c) sur la couche de support polymère (2), ou
f) le deuxième adhésif est appliqué en bandes parallèles espacées (5e) sur la couche de support polymère (2) et le troisième adhésif est appliqué dans la région (5b) entre les bandes parallèles espacées (5e) sur la couche de support polymère (2).

9. Disque de rodage (1) selon l'une des revendications 1 à 8, dans lequel la couche de support polymère (2) présente une épaisseur comprise entre 0,1 mm et 4 mm.

10. Disque de rodage (1) selon l'une des revendications 1 à 9, dans lequel les revêtements d'adhésif (3, 5) présentent indépendamment une épaisseur entre 2 et 50 µm.

11. Disque de rodage (1) selon l'une des revendications 1 à 10, dans lequel le disque de rodage (1) présente une forme de disque circulaire ou ovale.

12. Disque de rodage (1) selon l'une des revendications 1 à 11, dans lequel le disque de rodage (1) présente un trou dans le centre radial.
